# EUROPÄISCHE PATENTSCHRIFT

(11) **EP 3 916 176 B1**
(45) Veröffentlichungstag und Bekanntmachung des Hinweises auf die Patenterteilung: **21.12.2022**
(21) Anmeldenummer: 21172467.9
(22) Anmeldetag: 06.05.2021
(51) Int. Cl.: E05B 15/00, E05B 17/00, E05B 65/08, E05C 9/02, E05D 15/56

(54) **BETÄTIGUNGSGETRIEBE FÜR EINEN HEBE- ODER HEBESCHIEBEFLÜGEL**
ACTUATING MECHANISM FOR A LIFTING WING OR LIFTING SLIDING WING
MÉCANISME D'ACTIONNEMENT POUR UN BATTANT LEVANT OU LEVANT COULISSANT

(30) Priorität: 25.05.2020 DE 102020113970
(43) Veröffentlichungstag der Anmeldung: 01.12.2021
(73) Patentinhaber: HAUTAU GmbH, 31691 Helpsen (DE)
(72) Erfinder: LISS, Constantin, 32469 Petershagen (DE); MÜGGE, Dirk, 31688 Nienstädt (DE)
(74) Vertreter: Dantz, Jan Henning

(56) Entgegenhaltungen:
- EP-A1- 1 681 419
- DE-U1-202014 006 679
- KR-U- 20180 000 246

## Beschreibung

Die vorliegende Erfindung betrifft ein Betätigungsgetriebe für einen Hebe- oder Hebeschiebeflügel, mit einer drehbar gelagerten Getriebenuss, in die ein Mehrkant einsteckbar ist und die gelenkig mit einem Kniehebel verbunden ist, der eine verschiebbare Treibstange antreibt, wobei die Getriebenuss zwischen einer Ausgangsposition mit abgesenktem Flügel in eine Endposition mit angehobenem Flügel drehbar ist und der Kniehebel beim Drehen der Getriebenuss einen Totpunkt durchläuft, an dem der Flügel in der maximal angehobenen Position angeordnet ist.

Die DE 20 2014 006 679 U1 offenbart ein Betätigungsgetriebe zum Bewegen einer Treibstange eines Fenster- oder Türflügels, der über die Treibstange anhebbar ist. Das Betätigungsgetriebe umfasst an einem drehbar gelagerten Kurbelstück eine Mehrkantöffnung, an der mehrere Ausnehmungen zum Einfügen von Zapfen ausgebildet sind. Dadurch kann der Mehrkant in der Mehrkantöffnung über die Zapfen klemmend fixiert werden, um störende Geräusche beim Übergang von der abgesenkten Verschlussstellung in die angehobene Schiebestellung zu vermeiden. Der Aufbau des Betätigungsgetriebes ist allerdings recht kompliziert und erfordert eine Vielzahl von Bauteilen. Zudem ist nachteilig, dass der Mehrkant mit erheblichem Kraftaufwand in die Mehrkantöffnung eingeschlagen werden muss, um ausreichend Klemmkräfte bereitzustellen. Neben dem hohen Kraftaufwand bei der Montage besteht auch der Nachteil, dass die Zapfen dauerhaft komprimiert sind, so dass die Klemmkräfte nach einer gewissen Zeit nachlassen und es zu einem Spiel und störenden Geräuschen kommen kann.

Es ist daher Aufgabe der vorliegenden Erfindung, ein Betätigungsgetriebe für einen Hebe- oder Hebeschiebeflügel zu schaffen, das störende Geräusche beim Anheben und Absenken des Flügels mit einfachen Mitteln vermeidet und leicht zu montieren ist.

Diese Aufgabe wird mit einem Betätigungsgetriebe mit den Merkmalen des Anspruches 1 gelöst.

Bei dem erfindungsgemäßen Betätigungsgetriebe ist zwischen dem Kniehebel und dem Mehrkant ein Dämpfungselement angeordnet, das in der Stellung des Kniehebels am Totpunkt klemmend an dem Mehrkant anliegt. Dadurch kann der Mehrkant auf einfache Weise an der Getriebenuss montiert werden, da auf die Vorspannelemente zwischen Mehrkant und Öffnung an der Getriebenuss verzichtet werden kann. Vielmehr wird eine Klemmung zwischen dem Mehrkant und dem Kniehebel im Bereich des Totpunktes erzeugt, also in der Position, in der der Lastwechsel stattfindet. Der Totpunkt ist dabei die Position des Flügels, in der dieser die höchste Position beim Drehen der Getriebenuss von der Ausgangsposition in die Endposition einnimmt. Der Totpunkt wird meist in einem Winkel zwischen 6° und 20° vor der Endposition der Getriebenuss durchlaufen, so dass der Flügel selbsthemmend in der angehobenen Position fixiert ist. Aufgrund der Toleranzen zwischen den einzelnen Getriebebauteilen und des hohen Eigengewichtes des Flügels kann es bei diesem Lastwechsel im Bereich des Totpunktes zu Anschlaggeräuschen kommen, die durch die Klemmung im Bereich des Totpunktes über das Dämpfungselement vermieden werden.

Vorzugsweise ist das Dämpfungselement aus einem weicheren Material als der Kniehebel hergestellt, insbesondere aus Kunststoff oder Gummi. Dabei kann an dem Kniehebel eine Nut oder Aufnahme ausgebildet sein, in der das Dämpfungselement mit einem Fußabschnitt festgelegt ist, wobei das Dämpfungselement über eine Oberfläche des Kniehebels hervorstehend ausgebildet ist, so dass gewährleistet ist, dass das Dämpfungselement bei einem Auftreffen auf eine Kontaktfläche des Mehrkantes in einem gewissen Umfang komprimiert werden kann.

Für eine stabile Fixierung des Dämpfungselementes an dem Kniehebel kann das Dämpfungselement leistenförmig ausgebildet sein und sich in Längsrichtung parallel zur Drehachse des Mehrkantes erstrecken. Dadurch kann eine linienförmige Anlagefläche zwischen Dämpfungselement und Mehrkant bereitgestellt werden.

Das Dämpfungselement ist vorzugsweise über einen Winkelbereich von weniger als 40° an dem Mehrkant anliegend angeordnet, vorzugsweise in einem Winkelbereich zwischen 15° bis 45°, insbesondere 20° bis 35°. Die Getriebenuss kann von der Ausgangsposition in die Endposition beispielsweise um rund 180° verschwenkt werden, so dass das Dämpfungselement nur in einem Teilbereich des Schwenkweges an dem Mehrkant klemmend anliegt. Dadurch ist die Materialbelastung auf das Dämpfungselement verringert, da dieses in der Ausgangsposition mit abgesenktem Flügel nicht an dem Mehrkant anliegt und somit auch nicht belastet ist. Die Belastung des Dämpfungselementes über einen geringen Winkelbereich von weniger als 40° führt zu einer nur kurzfristigen Belastung beim Anheben und Absenken des Flügels, so dass nachteilige Flie-ßeffekte aufgrund von Dauerbelastung vermieden werden.

In einer bevorzugten Ausgestaltung ist die Getriebegenuss mit einer Einstecköffnung versehen, in der der Mehrkant im Wesentlichen formschlüssig oder kraftschlüssig aufgenommen ist. Dabei liegt der Mehrkant mit seinen ebenen Oberflächen vorzugsweise unmittelbar an Innenflächen der Einstecköffnung an, ohne die Zwischenschaltung weiterer Elemente.

Das Dämpfungselement kann bezogen auf eine Gelenkachse des Kniehebels an der Getriebenuss in radiale Richtung eine Dicke zwischen 1 mm und 4 mm aufweisen, um ausreichend Klemmkräfte bereitstellen zu können und um über die benachbarte Oberfläche des Kniehebels hervorzustehen.

Für eine stabile Fixierung kann das Dämpfungselement an der Aufnahme oder Nut an dem Kniehebel eingeklebt oder klemmend fixiert sein.

Die Erfindung wird nachfolgend anhand eines Ausführungsbeispiels mit Bezug auf die beigefügten Zeichnungen näher erläutert. Es zeigen:
- Figur 1: eine perspektivische Ansicht eines erfindungsgemäßen Fensters oder einer Tür mit einem Hebe- oder Hebeschiebeflügel;
- Figur 2: ein Betätigungsbeschlag mit einem erfindungsgemäßen Betätigungsgetriebe für den Hebeschiebeflügel der Figur 1 ;
- Figuren 3A und 3B: zwei Ansichten des Betätigungsgetriebes in einer Ausgangsposition;
- Figuren 4A und 4B: zwei Ansichten des Betätigungsgetriebes im Bereich des Totpunktes, und
- Figuren 5A und 5B: zwei Ansichten des Betätigungsgetriebes in einer Endposition.

Ein Fenster 1 oder eine Tür umfasst einen in einer Gebäudeöffnung montierbaren Blendrahmen 2, in dem ein Hebelschiebeflügel 3 angeordnet ist, der in einer angehobenen Position entlang einer Laufschiene 12 verfahrbar ist. Neben dem Hebeschiebeflügel 3 ist ein Festfeld 4 vorgesehen, wobei auch mehrere Festfelder oder ein weiterer Hebeschiebeflügel an dem Blendrahmen 2 montiert sein können.

Der Hebeschiebeflügel 3 ist über ein Betätigungsgetriebe anhebbar und absenkbar, das über ein Griffelement 5 bewegbar ist, das an einem Rahmen des Hebeschiebeflügesl 3 montiert ist.

In Figur 2 sind die wesentlichen Beschlagsteile für den Hebeschiebeflügel 3 dargestellt. Das Griffelement 5 ist über einen Mehrkant 8, insbesondere einen Vierkant, mit einem Betätigungsgetriebe in einem Gehäuse 7 verbunden, und durch Drehen des Griffelementes 5 und das Betätigungsgetriebe kann eine Treibstange 9 in einer Führung verschoben werden. Durch Bewegen der Treibstange 9 wird um eine Eckumlenkung 10 ein Stützelement an zwei beabstandeten Laufwägen 11 angehoben, die über eine Eckumlenkung 10 mit der Treibstange 9 gekoppelt sind. Zwischen den beiden Laufwägen 11 ist eine Kopplungsstange 13 vorgesehen. Über die beiden Laufwägen 11 ist der Hebeschiebeflügel 3 entlang einer Laufschiene 12 in der angehobenen Position verfahrbar.

Das Gehäuse 7 des Betätigungsgetriebes ist über eine Abdeckung 6 verdeckt. Das Griffelement 5 kann in dem dargestellten Ausführungsbeispiel zum Anheben und Absenken des Hebelschiebeflügels 3 um etwa 180° verschwenkt werden, wobei der Schwenkweg auch nur 90° oder einen anderen Winkelbereich betragen kann.

In den Figuren 3A und 3B ist das Betätigungsgetriebe in einer Ausgangsposition mit abgesenktem Hebeschiebeflügel 3 dargestellt. Das Griffelement 5 zeigt nach oben, und eine Getriebenuss 14, in der eine Einstecköffnung 15 für den Mehrkant 8 ausgebildet ist, befindet sich in einer Ausgangsposition. Die Getriebenuss 14 ist über eine Achse 17 mit einem Kniehebel 16 verbunden, der über ein Führungselement 18 in einer Führung 19 an dem Gehäuse 7 bewegbar ist. Die Führung 19 erstreckt sich im Wesentlichen linear in vertikale Richtung, und der Kniehebel 16 kann somit über ein Kopplungselement mit der Treibstange 9 verbunden sein, um die Drehbewegung der Getriebenuss 14 in eine lineare Bewegung der Treibstange 9 zu übersetzen.

Die Getriebenuss 14 ist in dem Gehäuse 7 drehbar gelagert, wobei die Drehachse gleichzeitig auch die Drehachse des Griffelementes 5 ist. Wird das Griffelement 5 nun gemäß den Figuren 4A und 4B verschwenkt, dreht sich die Getriebenuss 14 durch die Kräfte des Mehrkantes 8, der in der Einstecköffnung 15 formschlüssig oder kraftschlüssig fixiert ist.

In den Figuren 4A und 4B ist der Hebeschiebeflügel 3 an einem Totpunkt angeordnet, also an der Position, in der er die höchste Position eingenommen hat. Der Kniehebel 16 wurde über die Getriebenuss 14 verschwenkt und entlang der Führung 19 an die höchste Position bewegt. Durch die Drehung des Kniehebels 16 relativ zu der Getriebenuss 14 ist ein an dem Kniehebel 16 angeordnetes Dämpfungselement 20 in Eingriff mit dem Mehrkant 8 in dieser Position, der in die Einstecköffnung 15 eingefügt ist. Das Dämpfungselement 20 besteht aus einem komprimierbaren Material, insbesondere Kunststoff oder Gummi, das weicher ausgebildet ist als der Kniehebel 16. An dem Kniehebel 16 kann eine Nut oder Aufnahme ausgebildet sein, in die das Dämpfungselement 20 mit einem Fußabschnitt eingefügt ist. In der unbelasteten Position steht das Dämpfungselement 20 über eine benachbarte Oberfläche des Kniehebels 16 hervor und kann dann bei Kontakt mit dem Mehrkant 8 komprimiert werden, um im Bereich des Totpunktes eine Klemmung zwischen dem Kniehebel 16 und dem Mehrkant zu bewirken.

Im Bereich des Totpunktes findet ein Lastwechsel statt, da die Schwerkraft des Hebeschiebeflügels 3 auf die Treibstange 9 und somit den Kniehebel 16 wirkt. Wenn das Griffelement 5 von der in den Figuren 4A und 4B gezeigten Position weiter in eine Endposition gedreht wird, die in den Figuren 5A und 5B gezeigt ist, senkt sich die Treibstange 9 geringfügig ab, bis die Getriebenuss 14 an dem Gehäuse 7 anschlägt und die angehobene Position des Hebeschiebeflügels 3 erreicht ist. Während in dem Schwenkbereich zwischen den Figuren 3A und 3B die Getriebenuss 14 durch die Schwerkraft des Hebeschiebeflügels 3 gegen den Uhrzeigersinn belastet ist, wird nach dem Überschreiben des Totpunktes die Getriebenuss 14 im Uhrzeigersinn belastet.

Um in Bereich des Lastwechsels ein Anschlaggeräusch zu vermeiden, wird das Dämpfungselement 20 in einem Winkelbereich um den Totpunkt komprimiert und sorgt für eine klemmende Verbindung zwischen Kniehebel 16 und Mehrkant. In der angehobenen Endposition gemäß den Figuren 5A und 5B kann das Dämpfungselement 20 immer noch an dem Mehrkant 8 anliegen. Der Winkelbereich, in dem das Dämpfungselement 20 an dem Mehrkant anliegt, kann beispielsweise zwischen 15° und 40° bezogen auf den Schwenkbereich der Getriebenuss 14 betragen. Das Dämpfungselement 20 ist somit nur über einen gewissen Winkelbereich belastet, während es im übrigen Bereich und insbesondere in der abgesenkten Ausgangsposition gemäß den Figuren 3A und 3B unbelastet ist.

Das Dämpfungselement 20 kann leistenförmig ausgebildet sein, wobei es eine Dicke in radialer Richtung bezogen auf die Achse 17 zwischen 1 mm bis 4 mm haben kann. Das Dämpfungselement 20 kann in der Aufnahme oder Nut an dem Kniehebel 16 klemmend oder mit Klebemittel fixiert sein.

In dem dargestellten Ausführungsbeispiel ist der Kniehebel 16 winkelförmig ausgebildet. Es ist auch möglich, den Kniehebel 16 mit anderer Geometrie herzustellen.

### Bezugszeichenliste

- 1: Fenster
- 2: Blendrahmen
- 3: Hebeschiebeflügel
- 4: Festfeld
- 5: Griffelement
- 6: Abdeckung
- 7: Gehäuse
- 8: Mehrkant
- 9: Treibstange
- 10: Eckumlenkung
- 11: Laufwagen
- 12: Laufschiene
- 13: Kopplungsstange
- 14: Getriebenuss
- 15: Einstecköffnung
- 16: Kniehebel
- 17: Achse
- 18: Führungselement
- 19: Führung
- 20: Dämpfungselement

## Patentansprüche

1. Betätigungsgetriebe für einen Hebe- oder Hebeschiebeflügel (3), mit einer drehbar gelagerten Getriebenuss (14), in die ein Mehrkant (8) einsteckbar ist und die gelenkig mit einem Kniehebel (16) verbunden ist, der eine verschiebbare Treibstange (9) antreibt, wobei die Getriebenuss (14) zwischen einer Ausgangsposition mit abgesenktem Flügel (3) in eine Endposition mit angehobenem Flügel (3) drehbar ist und der Kniehebel (16) beim Drehen der Getriebenuss (14) einen Totpunkt durchläuft, an dem der Flügel (3) in der maximal angehobenen Position angeordnet ist, **dadurch gekennzeichnet, dass** an dem Kniehebel (16) ein Dämpfungselement (20) angeordnet ist, das in der Stellung des Kniehebels (16) am Totpunkt klemmend an dem Mehrkant (8) anliegt.

2. Betätigungsgetriebe nach Anspruch 1, **dadurch gekennzeichnet, dass** das Dämpfungselement (20) aus einem weicheren Material als der Kniehebel (16) hergestellt ist, insbesondere einem Kunststoff oder einem Gummi.

3. Betätigungsgetriebe nach Anspruch 1 oder 2, **dadurch gekennzeichnet, dass** an dem Kniehebel (16) eine Nut oder Aufnahme ausgebildet ist, in die das Dämpfungselement (20) eingefügt ist und von der das Dämpfungselement hervorsteht.

4. Betätigungsgetriebe nach einem der vorhergehenden Ansprüche, **dadurch gekennzeichnet, dass** das Dämpfungselement (20) leistenförmig ausgebildet ist und sich in Längsrichtung parallel zu einer Drehachse des Mehrkantes (8) erstreckt.

5. Betätigungsgetriebe nach einem der vorhergehenden Ansprüche, **dadurch gekennzeichnet, dass** das Dämpfungselement (20) über einen Winkelbereich von weniger als 45° an dem Mehrkant (8) anliegt, vorzugsweise in einem Winkelbereich von 15° bis 45°.

6. Betätigungsgetriebe nach einem der vorhergehenden Ansprüche, **dadurch gekennzeichnet, dass** die Getriebenuss (14) eine Einstecköffnung (15) aufweist, in der der Mehrkant (8) im Wesentlichen formschlüssig oder kraftschlüssig aufgenommen ist.

7. Betätigungsgetriebe nach einem der vorhergehenden Ansprüche, **dadurch gekennzeichnet, dass** das Dämpfungselement (20) bezogen auf eine Gelenkachse (17) zwischen dem Kniehebel (16) und der Getriebenuss (14) in radialer Richtung eine Dicke zwischen 1 mm und 4 mm aufweist.

8. Betätigungsgetriebe nach einem der vorhergehenden Ansprüche, **dadurch gekennzeichnet, dass** das Dämpfungselement in eine Aufnahme an dem Kniehebel (16) eingeklebt ist.

9. Betätigungsgetriebe nach einem der vorhergehenden Ansprüche, **dadurch gekennzeichnet, dass** das Dämpfungselement (20) in einer Aufnahme oder Nut des Kniehebels (16) klemmend fixiert ist.

10. Hebe- oder Hebeschiebefenster mit einem Hebe- oder Hebeschiebeflügel (3), der über ein Betätigungsgetriebe nach einem der vorhergehenden Ansprüche bewegbar ist.

## Claims

1. Actuating mechanism for a lifting or lifting-sliding wing (3), having a rotatably mounted gear nut (14) into which a polygon (8) can be inserted and which is connected in an articulated manner to a toggle lever (16) which drives a displaceable drive rod (9), wherein the gear nut (14) is rotatable between an initial position with lowered wing (3) into an end position with raised wing (3), and the toggle lever (16), when the gear nut (14) is rotated, passes through a dead center at which the wing (3) is arranged in the maximum raised position, **characterized in that** a damping element (20) is arranged on the toggle lever (16) and, in the position of the toggle lever (16) at the dead center, rests in a clamping manner against the polygon (8).

2. Actuating mechanism according to claim 1, **characterized in that** the damping element (20) is made of a softer material than the toggle lever (16), in particular a plastic or a rubber.

3. Actuating mechanism according to claim 1 or 2, **characterized in that** a groove or receptacle is formed on the toggle lever (16), into which the damping element (20) is inserted and from which the damping element protrudes.

4. Actuating mechanism according to one of the preceding claims, **characterized in that** the damping element (20) is designed in the form of a strip and extends in the longitudinal direction parallel to an axis of rotation of the polygon (8).

5. Actuating mechanism according to one of the preceding claims, **characterized in that** the damping element (20) rests against the polygon (8) over an angular range of less than 45°, preferably in an angular range of 15° to 45°.

6. Actuating mechanism according to one of the preceding claims, **characterized in that** the gear nut (14) has an insertion opening (15) in which the polygon (8) is received in a substantially form-fitting or force-fitting manner.

7. Actuating mechanism according to one of the preceding claims, **characterized in that** the damping element (20) has a thickness of between 1 mm and 4 mm in the radial direction with respect to a hinge axis (17) between the toggle lever (16) and the gear nut (14).

8. Actuating mechanism according to one of the preceding claims, **characterized in that** the damping element is glued into a receptacle on the toggle lever (16).

9. Actuating mechanism according to one of the preceding claims, **characterized in that** the damping element (20) is fixed in a clamping manner in a receptacle or groove of the toggle lever (16).

10. Lifting or lifting-sliding window having a lifting or lifting-sliding wing (3) which can be moved via an actuating mechanism according to one of the preceding claims.

## Revendications

1. Transmission d'actionnement pour un vantail levant ou levant et coulissant (3), avec un fouillot d'engrenage (14) supporté avec possibilité de rotation, dans lequel un polygone (8) peut être inséré et qui est relié de façon articulée avec un levier à genouillère (16) entraînant une tringle (9) coulissante, dans lequel le fouillot d'engrenage (14) peut être tourné entre une position de départ où le vantail (3) est abaissé et une position finale où le vantail (3) est relevé et le levier à genouillère (16) passe, lors de la rotation du fouillot d'engrenage (14), par un point mort auquel le vantail (3) est disposé dans la position relevée au maximum, **caractérisée en ce qu'**est disposé sur le levier à genouillère (16) un élément amortisseur (20) qui repose sur le polygone (8) en produisant un serrage quand le levier à genouillère (16) se trouve au point mort.

2. Transmission d'actionnement selon la revendication 1, **caractérisée en ce que** l'élément amortisseur (20) est fait d'un matériau plus souple que le levier à genouillère (16), en particulier d'une matière plastique ou d'un caoutchouc.

3. Transmission d'actionnement selon la revendication 1 ou 2, **caractérisée en ce qu'**est formé sur le levier à genouillère (16) une gorge ou un logement dans lequel l'élément amortisseur (20) est introduit et duquel l'élément amortisseur dépasse.

4. Transmission d'actionnement selon l'une des revendications précédentes, **caractérisée en ce que** l'élément amortisseur (20) est en forme de bandeau et s'étend dans le sens longitudinal parallèlement à un axe de rotation du polygone (8).

5. Transmission d'actionnement selon l'une des revendications précédentes, **caractérisée en ce que** l'élément amortisseur (20) repose sur le polygone (8) sur une plage d'angle de moins de 45°, de préférence sur une plage d'angle de 15° à 45°.

6. Transmission d'actionnement selon l'une des revendications précédentes, **caractérisée en ce que** le fouillot d'engrenage (14) présente une ouverture d'insertion (15) dans laquelle le polygone (8) est reçu pour l'essentiel en correspondance de forme ou par friction.

7. Transmission d'actionnement selon l'une des revendications précédentes, **caractérisée en ce que** l'élément amortisseur (20) présente une épaisseur comprise entre 1 mm et 4 mm dans le sens radial par rapport à un axe d'articulation (17) entre le levier à genouillère (16) et le fouillot d'engrenage (14).

8. Transmission d'actionnement selon l'une des revendications précédentes, **caractérisée en ce que** l'élément amortisseur est collé dans un logement sur le levier à genouillère (16).

9. Transmission d'actionnement selon l'une des revendications précédentes, **caractérisée en ce que** l'élément amortisseur (20) est fixé par serrage dans un logement ou une gorge du levier à genouillère (16).

10. Fenêtre levante ou levante et coulissante avec un vantail levant ou levant et coulissant (3), qui peut être actionnée par une transmission d'actionnement selon l'une des revendications précédentes.
